# FASCICULE DE BREVET EUROPEEN

(11) **EP 4 043 000 B1**
(45) Date de publication et mention de la délivrance du brevet: **15.05.2024**
(21) Numéro de dépôt: 22157112.8
(22) Date de dépôt: 16.02.2022
(51) Int. Cl.: A61J 1/03, B65D 21/02

(54) **PILULIERS SEMAINIERS CONSTITUÉS D'UNE BOÎTE À PLUSIEURS COMPARTIMENTS PERMETTANT DE RANGER DES DOSES DE MÉDICAMENTS**
WOCHENPILLENBOXEN, DIE AUS EINER BOX MIT MEHREREN FÄCHERN ZUR AUFBEWAHRUNG VON MEDIKAMENTENDOSEN BESTEHEN
WEEKLY PILL DISPENSERS MADE UP OF A BOX WITH SEVERAL COMPARTMENTS FOR STORING MEDICATION DOSES.

(30) Priorité: 16.02.2021 FR 2101492
(43) Date de publication de la demande: 17.08.2022
(73) Titulaire: Totum Pharmaciens - HPI, 75001 Paris (FR)
(72) Inventeur: CLEMENT, Alexandre, 83190 Ollioules (FR)
(74) Mandataire: IP Trust

(56) Documents cités:
- WO-A1-88/02342
- FR-A1- 2 723 569
- US-A1- 2011 079 530

## Description

### Domaine de l'invention

La présente invention concerne le domaine des piluliers semainiers aussi appelé "boîte à pilules" ou "boîte à médicaments", constituée d'une boîte à plusieurs compartiments permettant de ranger facilement des doses précises de médicaments. Les piluliers sont destinés à faciliter la bonne observance des prescriptions de médicaments et à aider les personnes malades, malvoyantes ou avec des problèmes de mémoire à suivre leur traitement. Le pilulier leur rappelle quand et combien de médicaments, il faut prendre par jour. Suivant le patient et le traitement qu'il doit suivre, les médicaments peuvent être préparés dans le pilulier par un pharmacien, par une infirmière, un proche ou encore par le patient lui-même.

Le pilulier dispose de compartiments pour permettre de ranger facilement les pilules pour une semaine entière. A chaque début de semaine le pilulier doit être préparer de façon à ce que le patient dispose d'une meilleure organisation. La consistance que contient le pilulier semainier dépend de la dose prescrite par le médecin.

A chaque début de semaine, le préparateur remplit le pilulier pour la semaine à venir en remplissant les cases avec les médicaments à prendre. Ensuite, tout au long de la semaine, à chaque moment dédié, la seule chose que le patient a à faire est d'ouvrir la case correspondant au moment donné, au sein de laquelle sont disposées les médicaments à prendre.

### État de la technique

On connaît dans l'état de la technique le brevet US2011079530 décrivant un un emballage thermoformé pour comprimés mous comprenant une paire de bandes thermoformées, chaque bande thermoformée ayant une feuille de plastique, une pluralité d'évidements formés dans la feuille de plastique, et une couche de support détachable pour recouvrir les évidements. La pluralité d'évidements formés dans chaque bande thermoformée peut être décalés par rapport aux évidements formés dans l'autre bande thermoformée de sorte que les évidements d'une bande thermoformée puissent être situés entre les évidements de l'autre.

On connaît aussi la demande de brevet WO88/02342 décrivant un emballage de médicament comprenant une première carte munie de coques pour comprimés ou autres unités posologiques et une feuille inférieure cassable. La carte a des trous agencés de telle sorte qu'à travers les trous, des blisters appartenant à un second emballage de médicament peuvent être introduits depuis le côté inférieur de la première carte pour former un emballage combiné.

Le brevet FR2723569 propose une autre solution connue d'emballage pour un médicament constitué par une feuille à alvéoles et une feuille de recouvrement non emboutissable scellée à la première, caractérisé en ce que l'emballage comporte un ou plusieurs moyens de fixation pour un ou plusieurs autres emballages pour médicaments.

### Inconvénients de l'art antérieur

Les solutions de l'art antérieur ne sont pas totalement satisfaisantes car elles manquent de flexibilité pour permettre une adaptation à des situations où les doses à prendre présentent des formes et des volumes de forte variabilité, ou encore lorsque le nombres de doses à prendre certains jours représentent des volumes importants. Il est alors nécessaire soit de prévoir des piluliers avec des logements de grande capacité, ce qui conduit à un encombrement inapproprié du pilulier, soit à multiplier le nombre de piluliers pour une même semaine, ce qui occasionne un risque d'erreur.

### Solution apportée par l'invention

Afin de remédier à ces inconvénients, la présente invention concerne selon son acception la plus générale un pilulier présentant les caractéristiques énoncées dans la revendication 1.

Selon une variante, la patte articulée du premier conditionnement présente au moins une protubérance clipsable dans au moins une cavité complémentaires prévus sur la patte articulée du deuxième conditionnement.

Ce clipsage permet de garantir la sécurité de la distribution par la rigidité de l'assemblage (élimination du risque de séparation, et du risque de mélange entre compartiments).

De préférence, les conditionnements prolongés par les pattes articulés sont constitués par des feuilles plastiques thermoformées.

Dans l'hypothèse où il serait nécessaire d'ajouter d'autres alvéoles, le système permet de juxtaposer d'autres blisters par un système de fixation adhésif central complémentaire.

Avantageusement, le pilulier selon l'invention comprend une pluralité de conditionnements superposés et réunis par un film adhésif reliant les pattes centrales.

Selon une variante, il comprend une pluralité de conditionnements superposés et réunis par lesdits « bouton-pression » formés sur les pattes.

Le nombre de blister superposable devient ainsi illimité. Ceci permet notamment plusieurs ajouts de traitement dans une même période.

### Description détaillée d'un exemple non limitatif de réalisation

La présente invention sera mieux comprise à la lecture de la description qui suit, concernant un exemple non limitatif de réalisation illustré par les dessins annexés où :
- [FIG. 1] La figure 1 représente une vue de dessus d'un premier conditionnement
- [FIG. 2] La figure 2 représente une vue de dessus d'un second conditionnement
- [FIG. 3] La figure 3 représente une vue en coupe d'une alvéole
- [FIG. 4] La figure 4 représente une vue d'un assemblage de deux conditionnements selon un premier mode
- [FIG. 5] La figure 5 représente une vue en détail de la liaison entre les deux conditionnements assemblés selon un premier mode
- [FIG. 6] La figure 6 représente une vue en perspective d'une variante d'un assemblage de deux conditionnements selon ce premier mode
- [FIG. 7] La figure 7 représente une vue d'un assemblage de deux conditionnements selon un second mode
- [FIG. 8] La figure 8 représente une vue en perspective de deux conditionnements assemblés selon ce second mode.
- [FIG. 9] La figure 9 représente une vue en perspective d'un assemblage de quatre conditionnements selon l'invention
- [FIG. 10] La figure 10 représente une vue de coté de cet assemblage de quatre conditionnements selon l'invention.

### Description générale

Le pilulier selon l'invention est constitué de conditionnements de deux types différents, l'un illustré par la figure 1 pour des médicaments dont la dose occupe un volume important, par exemple de sachets ou des ampoules, l'autre illustré par la figure 2 pour des médicaments moins volumineux, par exemple des pilules ou des cachets.

Les conditionnements sont constitués par une feuille de matière plastique thermoformable et permettent de fabriquer en grande série et à bas coût des conditionnements à usage unique.

Le conditionnement pour grands formats illustré par la figure 1 présente des alvéoles (1 à 7) allongées transversalement et séparées par des lignes prérainées (11 à 16). Il présente une languette d'accrochage (17) et deux pattes (18-19) prolongeant l'un des bords transversaux. Ces pattes (18, 19) et la languette d'accrochage (17) prolongent le corps par une ligne prérainée pour former une charnière permettant de les replier vers le haut ou vers le bas à 90°.

Le deuxième type de conditionnements illustré par la figure 2 présente des rangées d'alvéoles (21 à 27), de la taille d'un comprimé ou d'une gélule, complétés par une alvéole (31 à 37) de plus grande capacité pour recevoir par exemple des comprimés plus gros ou avec leur emballage primaire découpé (blister pharmaceutiue industriel). Dans l'exemple décrit, chaque rangée compte sept alvéoles. Comme pour le conditionnement du premiertype, les rangées d'alvéoles (21 à 27) sont séparées par des lignes prérainées (41 à 46). Il présente une languette d'accrochage (30) et deux pattes (28 ; 29) prolongeant l'un des bords transversaux. Ces pattes (28, 29) et la languette d'accrochage (30) prolonge le corps par une ligne prérainée pour former une charnière permettant de les replier vers le haut ou vers le bas à 90°.

Les alvéoles de grande contenance (31 à 37) présentent un bord (38) en biais pour faciliter le retrait du contenu. L'ensemble des alvéoles peut être scellées après remplissage par un film thermosoudé formant un opercule recouvrant tout ou partie de la face supérieure de la feuille thermoformée.

Les pattes (30-30) ou (17-30) ou (17-17) peuvent être accolées par un système adhésif pour permettre un second système de fixation.

Le chapelet ainsi créé permet libérer au moins une patte (17) ou (30) pour l'identification du patient.

### Association de conditionnements

Deux conditionnements peuvent être associés selon deux modes différents,
- soit, comme illustré par les figures 4 et 5, en superposition, la face operculée du conditionnement inférieur (200) contre fond du conditionnement (100),
- soit, comme illustré par les figures 6 et 7, en tête bêche, la face operculée du conditionnement (100) contre la face operculée du conditionnement (200),

Dans le premier mode, la patte latérale (17) du conditionnement supérieur est repliée vers le bas et la patte latérale (30) du conditionnement inférieur est repliée vers le haut. Ces deux pattes sont acculées l'une contre l'autre, dans un plan perpendiculaire au plan des faces operculées.

Des déformations (51, 52) de formes sensiblement cylindriques permettent un accrochage par un clipsage, à la manière d'un bouton pression. La faible épaisseur de la feuille thermoformée, typiquement moins d'un millimètre, permet un accrochage indifféremment par engagement de la déformation protubérante (52) de la patte (30) dans la déformation (51) creuse de la patte (17) ou inversement.

Il est également possible de prévoir des pattes de raccordement de part et d'autre de la zone présentant des alvéoles, afin de permettre l'enchaînement de plus de deux conditionnements et former des sortes de « chapelets ».

Les figures 9 et 10 illustrent un assemblage de quatre conditionnements (100, 200, 300, 400, 500) pour réunir par exemple des médicaments conditionnés sous forme de sachets, rangés dans les conditionnements (100, 200) présentant les plus grandes alvéoles, et des médicaments conditionnés individuellement en forme de cachets ou gélules, logés dans les conditionnements (300, 400) présentant des alvéoles moins profondes que les précédentes. La liaison est assurée par les « boutons-pression » formés sur les pattes et/ou par un film adhésif (600) reliant les pattes centrales.

## Revendications

1. - Pilulier pour la distribution de médicaments comprenant un premier conditionnement (100) formé par une juxtaposition d'éléments sécables présentant chacun une pluralité d'alvéoles (1 à 7), fermée par un opercule et un deuxième conditionnement (200) formé par une pluralité d'alvéoles (21 à 27 ; 31 à 37) fermée par un opercule où:
• ledit premier conditionnement (100) présente des moyens de raccordement (17, 18) avec ledit deuxième conditionnement (200) **caractérisé en ce que**:
• ledit moyen de raccordement (17, 18 ; 28, 29) étant configuré pour permettre un positionnement fond contre fond, ou un positionnement fond contre opercule entre ledit premier conditionnement (100) et ledit second conditionnement (200),
**en ce que** lesdits moyens de raccordement sont constitués par des pattes (17, 18 ; 28, 29) articulées présentant une largeur correspondant à la hauteur desdites alvéoles (21 à 27 ; 31 à 37), et prolongeant l'un des bords de chacun desdits conditionnements et présentant des moyens d'accrochage complémentaires, lesdites pattes étant superposable dans le plan des opercules des conditionnements pour une liaison opercule contre opercule, et superposable dans un plan perpendiculaire auxdits opercules pour une liaison opercule contre fond.

2. - Pilulier pour la distribution de médicaments selon la revendication précédente **caractérisé en ce que** la patte articulée du premier conditionnement (100) présente au moins une protubérance clipsable (51, 52) dans au moins une cavité complémentaires prévus sur la patte articulée du deuxième conditionnement.

3. - Pilulier pour la distribution de médicaments selon la revendication précédente **caractérisé en ce que** les conditionnements prolongés par les pattes articulés sont constitués par des feuilles plastiques thermoformées.

4. - Pilulier pour la distribution de médicaments selon la revendication 1 **caractérisé en ce que** qu'il comprend une pluralité de conditionnements (100 ; 200) superposés et réunis par un film adhésif reliant des pattes centrales.

5. - Pilulier pour la distribution de médicaments selon la revendication 1 ou 4 **caractérisé en ce que** qu'il comprend une pluralité de conditionnements (100, 200, 300, 400, 500) superposés et réunis par des « boutons-pression » formés sur des pattes.

## Patentansprüche

1. Pillendose für die Abgabe von Arzneimitteln, umfassend eine erste Verpackung (100), die aus einer Aneinanderreihung von teilbaren Elementen ausgebildet ist, die jeweils eine Vielzahl von Zellen (1 bis 7) aufweisen, die durch einen Deckel verschlossen ist, und eine zweite Verpackung (200), die aus einer Vielzahl von Zellen (21 bis 27; 31 bis 37) ausgebildet ist, die durch einen Deckel verschlossen ist, wobei:
• die erste Verpackung (100) Mittel (17, 18) zum Verbinden mit der zweiten Verpackung (200) aufweist, **dadurch gekennzeichnet, dass:**
• das Verbindungsmittel (17, 18; 28, 29) zum Ermöglichen einer Boden-an-Boden-Positionierung oder einer Boden-an-Deckel-Positionierung zwischen der ersten Verpackung (100) und der zweiten Verpackung (200) konfiguriert ist, und **dadurch**
**dass** die Verbindungsmittel aus gelenkigen Laschen (17, 18; 28, 29) bestehen, die eine Breite aufweisen, die der Höhe der Zellen (21 bis 27; 31 bis 37) entspricht, und einen der Ränder jeder der Verpackungen verlängern und komplementäre Verhakungsmittel aufweisen, wobei die Laschen in der Ebene der Deckel der Verpackungen für eine Deckel-an-Deckel-Verknüpfung stapelbar sind und in einer Ebene senkrecht zu den Deckeln für eine Deckel-an-Boden-Verknüpfung stapelbar sind.

2. Pillendose für die Abgabe von Arzneimitteln nach dem vorstehenden Anspruch, **dadurch gekennzeichnet, dass** die gelenkige Lasche der ersten Verpackung (100) mindestens einen aufsteckbaren Vorsprung (51, 52) in mindestens einem komplementären Hohlraum aufweist, der an der gelenkigen Lasche der zweiten Verpackung vorgesehen ist.

3. Pillendose für die Abgabe von Arzneimitteln nach dem vorstehenden Anspruch, **dadurch gekennzeichnet, dass** die Verpackungen, die durch die gelenkigen Laschen verlängert sind, aus warmgeformten Kunststofffolien bestehen.

4. Pillendose für die Abgabe von Arzneimitteln nach Anspruch 1, **dadurch gekennzeichnet, dass** sie eine Vielzahl von Verpackungen (100; 200) umfasst, die gestapelt und durch eine Klebefolie zusammengefügt sind, die zentrale Laschen verknüpft.

5. Pillendose für die Abgabe von Arzneimitteln nach Anspruch 1 oder 4, **dadurch gekennzeichnet, dass** sie eine Vielzahl von Verpackungen (100, 200, 300, 400, 500) umfasst, die gestapelt und durch "Druckknöpfe" zusammengefügt sind, die an den Laschen ausgebildet sind.

## Claims

1. Pill dispenser for dispensing medication, comprising a first packaging (100) formed by a juxtaposition of divisible elements each having a plurality of recesses (1 to 7) closed by a lid, and a second packaging (200) formed by a plurality of recesses (21 to 27; 31 to 37) closed by a lid, wherein:
• said first packaging (100) has means (17, 18) for connecting to said second packaging (200), **characterized in that:**
• said connection means (17, 18; 28, 29) are configured to allow bottom-to-bottom positioning or bottom-to-lid positioning between said first packaging (100) and said second packaging (200), and
**in that** said connection means consist of hinged tabs (17, 18; 28, 29) having a width corresponding to the height of said recesses (21 to 27; 31 to 37), forming an extension to one of the edges of each of said packagings and having complementary fastening means, said tabs being stackable in the plane of the lids of the packagings for a lid-to-lid connection, and stackable in a plane perpendicular to said lids for a lid-to-bottom connection.

2. Pill dispenser for dispensing medication according to the preceding claim, **characterized in that** the hinged tab of the first packaging (100) has at least one clip-in protrusion (51, 52) in at least one complementary cavity provided in the hinged tab of the second packaging.

3. Pill dispenser for dispensing medication according to the preceding claim, **characterized in that** the packagings to which an extension is formed by the hinged tabs consist of thermoformed plastics sheets.

4. Pill dispenser for dispensing medication according to claim 1, **characterized in that** it comprises a plurality of packagings (100; 200) stacked and joined by an adhesive film connecting central tabs.

5. Pill dispenser for dispensing medication according to claim 1 or 4, **characterized in that** it comprises a plurality of packagings (100, 200, 300, 400, 500) stacked and joined by "press buttons" formed on the tabs.
